# EUROPÄISCHE PATENTSCHRIFT

(11) **EP 3 643 419 B1**
(45) Veröffentlichungstag und Bekanntmachung des Hinweises auf die Patenterteilung: **26.05.2021**
(21) Anmeldenummer: 18201711.1
(22) Anmeldetag: 22.10.2018
(51) Int. Cl.: B21D 5/08, B21D 5/12, B21B 31/02, B21D 35/00

(54) **PROFILIERANLAGE MIT PROFILIERANLAGENMODUL**
PROFILING INSTALLATION WITH PROFILING INSTALLATION MODULE
INSTALLATION DE PROFILAGE AVEC SYSTÈME D'INSTALLATION DE PROFILAGE MODULAIRE

(43) Veröffentlichungstag der Anmeldung: 29.04.2020
(73) Patentinhaber: PROFILMETALL Engineering GmbH, 97828 Marktheidenfeld (DE)
(72) Erfinder: ROTH, Manfred, 72145 Hirrlingen (DE)
(74) Vertreter: Klocke, Peter

(56) Entgegenhaltungen:
- JP-A- S58 119 422
- US-A- 4 811 587
- US-A1- 2009 025 446

## Beschreibung

Die vorliegende Erfindung betrifft eine Profilieranlage zum Längsformen eines Metallbandes oder eines Ausgangprofils in ein Profil oder Rohr.

Profilieranlagen mit mehreren in Vorschubrichtung eines Werkstücks hintereinander angeordneten Rollenumformwerkzeugen sowie Werkzeugen zum Bearbeiten des Werkstücks, wie beispielsweise Stanzen, Schweißen, Prägen, Trennen, Sägen, sind bekannt (z.B. aus Profilmetallprospekt "Profilieranlagen, Rollformwerkzeuge, Profile, Co-Engineering", vom 25. April 2017). Bei derartigen Anlagen ist es sowohl für den Hersteller der Anlage als auch den Benutzer erstrebenswert, die Anlage mit einfachen Mitteln verlängern oder verkürzen zu können und in beliebiger Reihenfolge verschiedene Werkzeuge anordnen zu können, und dabei insbesondere auch im Bereich der Rollenumformwerkzeuge den Aufwand für den Umbau möglichst gering zu halten.

Aus der JP S58 119422 A ist eine Rollenformeinrichtung beschrieben, bei der mittels Oberrollen und Unterrollen ein stirnseitig eingeschobenes Metall in Längsrichtung profiliert wird. Die dort beschriebene Rollenformeinrichtung ist in Form eines kastenförmigen Moduls ausgebildet.

Der vorliegenden Erfindung liegt daher die Aufgabe zugrunde, eine Möglichkeit vorzuschlagen, die es ermöglicht, eine Profilieranlage, die sowohl Rollenumformwerkzeuge als auch Stanz-, Abläng- oder Schweißeinrichtungen enthalten kann, in beliebiger Reihenfolge aufzubauen oder nach Bedarf umzubauen.

Diese Aufgabe wird erfindungsgemäß durch eine Profilieranlagen mit den Merkmalen des Anspruchs 1 gelöst. Weitere vorteilhafte Ausgestaltungen sind den rückbezogenen Unteransprüchen zu entnehmen.

Die erfindungsgemäße Profilieranlage zum Längsformen eines Metallbandes oder eines Ausgangsprofils in ein Profil oder Rohr zeichnet sich dadurch aus, dass mehrere Profilieranlagenmodule zum Längsformen eines Metallbandes oder eines Ausgangsprofils in ein Profil oder Rohr, mit mehreren Profilieranlagenmodulen mit je einem Modulgehäuse, das einen Arbeits-/Produktionsbereich, einen Antriebsbereich, einen Versorgungsbereich und einen Staubereich aufweist und die Bereiche zumindest in Modulquerrichtung räumlich getrennt sind und jedes Profilieranlagenmodul seitlich in Modullängsrichtung mit weiteren gleichartig aufgebauten Profilieranlagenmodulen kombinierbar ist, wobei die Profilieranlagenmodule in dem Arbeits-/Produktionsbereich je nach Verwendungszweck unterschiedliche oder gleiche Werkzeuge aufweisen und mindestens ein Profilieranlagenmodul als Profiliermodul in dem Arbeits-/Produktionsbereich eine Mehrzahl von Rollenumformwerkzeugen aufweist.

Eine Profilieranlage kann somit aus allen oder nur einzelnen derartigen, dem Verwendungszweck angepassten Profilieranlagenmodulen bestehen. So kann beispielsweise eine Profilieranlage an einem Stanzmodul am Anfang und einem Ablängmodul am Ende bestehen und dazwischen Profiliermodule aufweisen. Genauso ist es möglich, dazwischen ein weiteres Stanzmodul zwischen die Profiliermodule und/oder ein Schweißmodul anzuordnen. Die Anordnung der einzelnen Profilieranlagenmodule in der Reihenfolge in der Transportrichtung eines Werkstückes ist beliebig und eine Erweiterung und Einschränkung kann jederzeit erfolgen.

Erfindungsgemäß weißt jedes Profilieranlagenmodul ein Modulgehäuse auf, das einen Arbeits-/Produktionsbereich, einen Antriebsbereich, einen Versorgungsbereich und einen Staubereich aufweist und seitlich in Modullängsrichtung mit weiteren gleichartigen aufgebauten Profilieranlagenmodulen kombinierbar ist. Der Arbeits-/Produktionsbereich dient der Aufnahme von Werkzeugen zur Bearbeitung eines Werkstücks und ist in der Regel durch den Bediener von vorne zugänglich. wird, die je nach dem auch der Isolation oder der Abdichtung der einzelnen Bereiche voneinander je nach Anwendungsfall dienen.

Vorteilhafterweise sind in jedem Profilieranlagenmodul die Bereiche gleich angeordnet, derart, dass das Modulgehäuse in einem unteren Abschnitt von einer Bedienerseite ausgesehen, einen hinten angeordneten Versorgungsbereich und einen vorne angeordneten Staubereich aufweist. Zweckmäßigerweise weist gemäß einer weiteren Ausbildung das Modulgehäuse mit einen oberen Abschnitt von einer Bedienerseite ausgesehen einen hinten angeordneten Antriebsbereich und vorne angeordnet einen Arbeits-/Produktionsbereich auf. Dieser Aufbau und diese Struktur ermöglichen die Modularität der gesamten Anlage.

Gemäß einer weiteren Ausbildung der Erfindung weist das Stanzmodul und/oder das Ablängmodul zusätzlich für kontinuierliches Stanzen bzw. Trennen in dem Arbeits-/Produktionsbereich einer Antriebseinheit mit einem Werkzeugschlitten auf, um in bekannter Art und Weise das Stanzwerkzeug bzw. Trennwerkzeug in Transportrichtung des Werkstücks bewegen zu können.

Gemäß einer weiteren Ausbildung der Erfindung weist das Profiliermodul mehrere gemeinsam angetriebene Oberrollen und mehrere gemeinsam angetriebene Unterrollen in einem Rollenumformwerkzeug auf. Diese werden mittels mindestens einem zugeordneten Oberrollenmodul und Unterrollenmodul mit Getriebeabgangswellen für die Oberrollen und Unterrollen des Rollenumformwerkzeug angetrieben. Die Rollenmodule sind übereinander angeordnet, identisch aufgebaut und je nach gewünschtem Antrieb und Länge des Rollenmoduls über auf Verbindungswellen aufsteckbare Modulverbindungselemente verbindbar, d.h., sie sind baugleich ausgestaltet und unterscheiden sich nur dadurch, dass die entsprechende Öffnung im Gehäuse auf der dem Antrieb zugewandten Seite entweder verschlossen ist oder Getriebeeingangswellen aufweisen. Genauso verhält es sich mit Verbindungswellen zwischen den Rollenmodulen. Durch Einbringung von Abstandselementen kann der Abstand zwischen den Getriebeabgangswellen für die Oberrollen zu den Getriebeabgangswellen für die Unterrollen variabel angepasst werden. Grundsätzlich können die Oberrollen und die Unterrollen eines Profiliermoduls mit einem Antriebsmotor, beispielsweise elektrischer Servomotor, angetrieben und gesteuert werden, wobei jedoch der getrennte Antrieb der Oberrollen und der Unterrollen bevorzugt ist.

Vorteilhafterweise weisen das Profiliermodul, das Schweißmodul sowie das Stanzmodul und das Ablängmodul eine den Arbeits-/Produktionsbereich umschließende Haube auf, die an einem den Antriebsbereich umschließendes Antriebsgehäuse angelenkt ist und je nach Verwendungszweck durchsichtig oder undurchsichtig ausgebildet sein kann. Die Haube dient dem Schutz der Umgebung vor Geräuschen, Verschmutzungen, Schädigungen durch Strahlung usw..

Damit die Profilieranlagenmodule einfach ergänzt oder ausgetauscht werden können und in einer Linie ausgerichtet sind, weist jedes Modulgehäuse eine Verbindungseinrichtung zur Ausrichtung in Reihe angeordneter Profilieranlagenmodule auf, insbesondere in Form von an den aneinandergrenzenden Seiten einsteckbaren, dem jeweiligen Modulgehäuse in Zentriertaschen geführten Zentrierbolzen. Grundsätzlich kann die Ausrichtung der Profilieranlagenmodule in verschiedener Art und Weise erfolgen. Bevorzugt ist die vorstehend genannte Art.

Damit jedes Profilieranlagenmodul eigenständig betreibbar ist und in eine Profilieranlage ohne weiteres integriert, ersetzt oder entfernt werden kann, weist das Profilieranlagenmodul eine integrierte Steuereinrichtung auf, die mit einer zentralen Steuereinrichtung für die gesamte Profilieranlage, an der weitere Profilieranlagenmodule anschließbar sind, verbindbar ist. Damit sind sämtliche Profilieranlagenmodule eigenständig und können ohne weiteren Aufwand in die Profilieranlage integriert oder aus dieser entfernt werden. Insbesondere für die Profiliermodule ist dieses Erfordernis gegeben, da häufig abhängig von der Länge des zu bearbeitenden Werkstücks eine Vielzahl von Profiliermodulen in einer Profilieranlage in Werkstücktransportrichtung angeordnet sind und davon welche hinzugefügt oder entfernt werden müssen.

Die erfindungsgemäße Profilieranlage zum Längsformen eines Metallbandes oder eines Ausgangsprofils in ein Profil oder Rohr zeichnet sich dadurch aus, dass mehrere Profilieranlagenmodule nach einem mehreren der vorangegangenen Ansprüche vorhanden sind. Eine Profilieranlage kann somit aus allen oder nur einzelnen derartigen, dem Verwendungszweck angepassten Profilieranlagenmodulen bestehen. So kann beispielsweise eine Profilieranlage an einem Stanzmodul am Anfang und einem Ablängmodul am Ende bestehen und dazwischen Profiliermodule aufweisen. Genauso ist es möglich, dazwischen ein weiteres Stanzmodul zwischen die Profiliermodule und/oder ein Schweißmodul anzuordnen. Die Anordnung der einzelnen Profilieranlagenmodule in der Reihenfolge in der Transportrichtung eines Werkstückes ist beliebig und eine Erweiterung und Einschränkung kann jederzeit erfolgen.

Gemäß einer bevorzugten Ausbildung der Profilieranlage ist die zentrale Steuereinrichtung derart eingerichtet, um angeschlossene Steuereinrichtungen von Profilieranlagenmodulen, insbesondere Profiliermodule und/oder Schweißmodule, zu aktivieren und in die gesamte Regelung und Steuerung der Profilieranlage zu integrieren. Die zentrale Steuereinrichtung ist dazu so programmiert, dass eine bestimmte Anzahl von Steckplätzen für einzufügenden Profilieranlagenmodule jeglicher Art nach dem Verbinden einfach ausgewählt und damit in den Gesamtablauf integriert werden können. Dies ist insbesondere für Profiliermodule und Schweißmodule von Bedeutung, weil gerade die Profiliermodule bedingt durch das zu profilierende Werkstück, häufiger ausgetauscht (Verkürzung oder Verlängerung der Bearbeitungsstrecke) werden.

Mit der erfindungsgemäßen Profilieranlage bzw. dem Profilieranlagenmodul ist somit gewährleistet, dass auf die gestellten Anforderungen schnell reagiert werden kann, da der Anwender lediglich Module entfernen oder hinzufügen muss. Durch den gleichartigen Aufbau der einzelnen Profilieranlagenmodule ist eine einfache Installation in Längsrichtung der Anlage, auch im Hinblick auf die Verlegung von Versorgungsleitungen und Kabeln in dem Versorgungsbereich, Unterbringung von Ölwannen in dem Staubereich oder andere erforderlichen Einrichtungen gewährleistet.

Die vorstehend in der Beschreibung genannten Merkmale und Merkmalskombinationen sowie die nachfolgend in der Figurenbeschreibung genannten und/oder in den Figuren alleine gezeigten Merkmale und Merkmalskombinationen sind nicht nur in der jeweils angegebenen Kombination, sondern auch in anderen Kombinationen oder in Alleinstellung verwendbar. Zur Ausführung der Erfindung müssen nicht alle Merkmale des Anspruchs 1 verwirklicht sein. Auch können einzelne Merkmale der unabhängigen oder nebengeordneten Ansprüche durch andere offenbarte Merkmale oder Merkmalskombinationen ersetzt werden. Sämtliche aus den Ansprüchen, der Beschreibung und der Zeichnung hervorgehende Merkmale und/oder Vorteile, einschließlich konstruktiver Einzelheiten, räumliche Anordnung und Verfahrensschritte können sowohl für sich als auch in den verschiedenen Kombinationen erfindungswesentlich sein. In den Figuren werden gleiche oder ähnliche Bauteile mit gleichen oder ähnlichen Bezugszeichen gekennzeichnet. Es stellen dar:
- Figur 1: eine Querschnittsdarstellung eines Profilieranlagenmoduls;
- Figur 2: die perspektivische Ansicht von zwei Profilieranlagenmodulen;
- Figur 3: eine schematische perspektivische Ansicht eines Profilieranlagenmoduls gemäß Figur 2 mit Erweiterungsmöglichkeiten zu einem Stanzmodul bzw. Ablängmodul;
- Figur 4: eine prinzipielle Querschnittsdarstellung eines Profiliermoduls; und
- Figur 5: die perspektivische Ansicht des Antriebs für die Rollenformwerkzeuge in dem Profiliermodul gemäß Figur 4.

In Figur 1 ist ein Profilieranlagenmodul 1 im Querschnitt mit seinem grundsätzlichen Aufbau dargestellt. Sämtliche Profilieranlagenmodule 1 einer Profilieranlage haben grundsätzlich die gleiche Unterteilung derart, dass in einem Modulgehäuse 2 im Wesentlichen drei Abschnitte vorgesehen sind. In dem oberen Abschnitt befindet sich auf der einem Bediener zugewandten Seite 19 ein Arbeits-/Produktionsbereich 3 und von der Bedienerseite aus gesehen dahinter ein Antriebsbereich 5. In dem zweiten Abschnitt darunter befindet sich im vorderen Bereich ein Staubereich 8 und dahinter ein Versorgungsbereich 6. In dem dritten Abschnitt darunter befindet sich der Aufstell- und Transportbereich 13. Der Arbeits-/Produktionsbereich 3 dient der Aufnahme von nicht dargestellten Werkzeugen oder Transportmitteln oder sonstigen Einrichtungen, die, abhängig vom Verwendungszweck des Profilieranlagenmoduls 1, sich ändern. Dies können beispielsweise Stanzwerkzeuge, Schweißeinrichtungen, Ablängwerkzeuge oder Rollenumformwerkzeuge sein. Nachfolgend werden mit Profilieranlagenmodul 1 sämtliche Profilieranlagenmodule bezeichnet, unabhängig von ihrer speziellen verwendungsbezogenen Ausgestaltung. Entsprechend wird nachfolgend mit Profilieranlagenmodule 1 nur universell einsetzbare Module bezeichnet oder der Begriff zusammenfassend verwendet. Spezielle Profielieranlagenmodule werden entsprechend dem Verwendungszweck und dem Werkzeug im Arbeits-/Produktionsbereich 3 bezeichnet. Die speziellen Module werden als Stanzmodul 24, Ablängmodul 25, Profiliermodul 32 oder Schweißmodul (nicht dargestellt) bezeichnet.

Der Arbeits-/Produktionsbereich 3 wird in der Figur durch eine Abdeckhaube 4, die über ein Scharnier 13 an dem den Antriebsbereich 5 umgebenden Antriebsgehäuse 14 abgelenkt ist, abgedeckt und nach außen verschlossen. Die Abdeckhaube 4 kann im geöffneten zustand automatisch in eine Rüststellung gefahren werden, die es ermöglicht das Maschinengestell des Profilieranlagenmoduls von oben zu rüsten (Bekranbarkeit der Anlage). Die Abdeckhaube 4 kann durchsichtig sein oder insbesondere im Falle eines Schweißmoduls und dem in dem Arbeits-/Produktionsbereich anzuordnenden CO₂-Laser oder Faserlaser undurchsichtig und strahlenundurchlässig sein. Im Falle eines Stanzmoduls 24 oder eines Ablängmoduls 25 kann es erforderlich sein, den Antriebsbereich 5 und den Arbeits-/Produktionsbereich 3 höher auszubilden, so dass anstelle einer in der Figur 1 dargestellten Abdeckhaube 4 eine Tür oder Abdeckklappe vorgesehen sein kann.

Der Antriebsbereich dient der Aufnahme von Antriebsmotoren, Kupplungen oder sonstigen antreibenden Einheiten, die für den Arbeits-/Produktionsbereich 3 erforderlich sind. Der Antriebsbereich 5 ist von dem Arbeits-/Produktionsbereich 3 durch eine Trennwand 16 getrennt, durch die gegebenenfalls entsprechende Antriebsmittel oder Antriebseinrichtungen durchgeführt werden. Je nach Anwendungsfall kann die Trennwand auch flüssigkeitsdicht sein.

Auch der in dem zweiten Abschnitt befindliche Versorgungsbereich 6 ist über eine Trennwand 17 von dem Staubereich 8 getrennt. In dem Versorgungsbereich 6 befinden sich in Längsrichtung der Profilieranlage laufende Kabelkanäle 7 zur Aufnahme von Kabeln oder anderen Versorgungsleitungen für eine getrennte Leitungsverlegung. Der Staubereich umfasst in diesem Ausführungsbeispiel eine zur Bedienerseite 19 hin öffenbare Schublade 9 sowie eine darüber angeordnete Schmiermittelwanne 10 mit einer Öffnung 19 zu dem Arbeits-/Produktionsbereich 3. Oberhalb der Schublade 9 und zur Bedienerseite 19 hin, befindet sich noch ein Staufach 11 mit einer Klappe 12 zur Auflage beispielsweise von Werkzeugen. In der Schublade 8 kann zusätzliches Zubehör, Rechnersysteme für Messdatenerfassung usw. untergebracht werden.

In dem Aufstell- und Transportbereich befinden sich einerseits Standfüße sowie Tragschienen für den Transport des Profilieranlagenmoduls 1. Dafür ist das Profilieranlagenmodul 1 für den Transport mit einem Stapler ausgebildet und weist Grundabmessungen von ca.210 cm Breite und 165 cm Tiefe, die je nach Baugröße variieren kann, auf. Mit diesen Abmessungen kann es ohne weiteres auf einem üblichen LKW transportiert werden und an Ort und Stelle in Verbindung mit anderen Profilieranlagenmodulen 1 zu einer beliebig langen Profilieranlage zusammengestellt werden.

Figur 2 zeigt zwei Profilieranlagenmodule 1, 1' in ihrer perspektivischen Frontansicht mit dem Arbeits-/Produktionsbereich 3, einer Abdeckhaube 4, dem Antriebsbereich 5, dem Versorgungsbereich 6 sowie dem Staubereich 8. In diesem Fall handelt es sich beispielhaft um ein Profiliermodul. Mit ihren Stirnseiten 20 können die Profilieranlagenmodule 1, 1' in beliebiger Anzahl in einer Reihe aneinandergestellt werden. Hierzu sind entsprechende Verbindungseinrichtungen zur Ausrichtung in einer Reihe vorgesehen, die in diesem Ausführungsbeispiel aus Abstandsscheiben mit Zentrierbolzen bestehen, die in Verbindungstaschen zur Zentrierung und gleichzeitig genauen Abstandseinhaltung in dem jeweiligen Profilieranlagenmodul 1, 1' vorgesehen sind.

Figur 3 zeigt ein Profilieranlagenmodul 1 in einer grundsätzlichen Ausstattung, in das durch Einbringen einer Antriebseinheit 21 sowie einem Werkzeugschlitten 22 und einem Trennwerkzeug 23 ein Ablängmodul 25 realisierbar ist. In ähnlicher Weise kann durch Einbringen eines Stanzwerkzeuges 20 in das Profilieranlagenmodul 1 ein Stanzmodul 24 realisiert werden. Zusätzlich kann auch eine Antriebseinheit 21 und ein Werkzeugschlitten 22 vorgesehen sein, wenn ein kontinuierliches Arbeiten erwünscht ist. Diese Prinzipskizze veranschaulicht die Vielzahl von einfachen Realisierungsmöglichkeiten, um entsprechende Profilieranlagenmodule bereit zu stellen.

Figur 4 zeigt ein weiteres Profilieranlagenmodul 1, das als Profiliermodul 32 ausgebildet ist. Dies zeichnet sich dadurch aus, dass in dem Antriebsbereich 5 (in Figur 5 detailliert dargestellt) ein oder mehrere Motoren 33, 33' mit Getriebe 34, 34' und Kupplung 35, 35' vorgesehen sind, die mit Oberrollen- und Unterrollenmodulen 26, 26 ' bzw. 27, 27' verbindbar sind. Die Oberrollen- und Unterrollenmodule 26, 26', 27, 27' sind über Getriebeabgangswellen 28 mit entsprechenden Oberrollen und Unterrollen eines Rollenumformwerkzeuges 29 über Zwischenstücke 30 verbindbar. Die Getriebeabgangswellen 28 sind durch die Trennwand 16 hindurch gesteckt. Der genauere Aufbau der Antriebseinheit wird nachfolgend noch in der Figur 5 erläutert.

Figur 5 zeigt das Antriebssystem 31 für ein Profiliermodul 32 mit in dem Ausführungsbeispiel zwei Servomotoren 33, 33', die über ein Motorgetriebe 34, 34' und eine Kupplung 35, 35' Rollenmodule 26, 26', 27, 27' antreiben. In dieser Anordnung werden die Oberrollenmodule 26, 26' von dem Motor 33 und die Unterrollenmodule 27, 27' von dem Motor 33' angetrieben, wobei die in einer Ebene angeordneten Oberrollenmodule 26, 26' und die in einer Ebene angeordneten Unterrollenmodule 27, 27' über Modulverbindungselement 37 bzw. 37' (in der Figur getrennt dargestellt) verbunden sind. Zur Veranschaulichung ist in dieser Darstellung das Oberrollenmodul 26' aus seiner Betriebsposition entfernt dargestellt. Die Rollenmodule 26, 26', 27, 27' weisen ein längliches Gehäuse 36 auf, in dem nicht dargestellte Antriebsmittel, beispielsweise in Form von einer Kette von Zahnrädern untergebracht sind. Die antriebsseitige Gehäuselängsseite 40 weist nicht sichtbare Öffnungen auf, aus denen in diesem Ausführungsbeispiel die Getriebeeingangswelle 43 zum Aufstecken auf die Kupplung 35, 35' herausragt. Des Weiteren weist das Gehäuse 36 auf der gegenüberliegenden Gehäuselängsseite 41 Getriebeabgangswellen 28 auf, die über die in Figur 4 dargestellten Zwischenstücke 30 mit dem entsprechenden Rollenumformwerkzeugen 30 kraftschlüssig verbindbar sind. Im Bereich eines stirnseitigen Endes des Gehäuses 36 ragt aus dem Gehäuse 36 eine Verbindungswelle 44 heraus, die in Verlängerung der entsprechenden Getriebeabgangswelle 43 angeordnet ist. Die Verbindungswelle 44 kann dabei auch gleichzeitig die Getriebeabgangswelle 43 sein. Die Verbindungswelle 44 dient zur Kupplung eines Modulverbindungselements 37, 37', um die Oberrollenmodule 26, 26' bzw. die Unterrollenmodule 27, 27' auf diese Art und Weise antriebsmäßig miteinander zu verbinden. In dem Ausführungsbeispiel ragt die Verbindungswelle 44 aus dem Gehäuse 36 heraus und wird in eine entsprechende Öffnung 45 in dem Modulverbindungselement 37, 37' eingesteckt. Diese Anordnung kann genauso gut umgekehrt sein. Die Oberrollenmodule 26, 26' sind über Verbindungsstifte 38, die durch Öffnungen 39 in den Gehäusen 36 der Rollenmodule 26, 26', 27, 27' vorgesehen sind, mit den Unterrollenmodulen 27, 27' miteinander fest über Schraubverbindungen verbindbar.

Des Weiteren zeigt die Figur 5 die aus dem Gehäuse 36 herausragende Getriebeeingangswelle 43 und die Verbindungswelle 44 bei dem Oberrollenmodul 26 und dem Unterrollenmodul 27. Das Oberrollenmodul 26' und das Unterrollenmodul 27' weisen in diesem Ausführungsbeispiel nur die Verbindungswelle 44 zum Ankuppeln an das entsprechend angetriebene Oberrollenmodul 26 bzw. Unterrollenmodul 27 auf. Bei dieser Ausführungsform gibt es somit zwei unterschiedliche Rollenmodule, wobei ohne weiteres das Oberrollenmodul 26 mit dem Unterrollenmodul 27 bzw. das Oberrollenmodul 26' mit dem Unterrollenmodul 27' ausgetauscht werden kann. Die Rollenmodule 26, 26', 27, 27' sind grundsätzlich vollständig baugleich aufgebaut, und werden entweder durch Verschließen der in der Gehäuselängsseite 43 vorgesehenen jeweiligen Öffnung oder durch Einstecken von Getriebeeingangswellen 28 bzw. Verbindungswelle 44 hinsichtlich der Verwendung des jeweiligen Rollenmoduls 26, 26', 27, 27' festgelegt. Dies ermöglicht eine hohe Flexibilität bei der Herstellung einer derartigen Anlage. Selbstverständlich können die Rollenmodule 26, 26', 27, 27' auch vollständig identisch aufgebaut sein, d. h. alle Rollenmodule 26, 26', 27, 27' sind ausgebildet wie das in dieser Figur dargestellte Oberrollenmodul 26 und Unterrollenmodul 27. Durch diesen Aufbau ist es auch möglich, in einem Profiliermodul 32 auch nur ein Oberrollenmodul 26 und ein Unterrollenmodul 27, beispielsweise mit anderen Abständen zwischen den Getriebeabgangswellen 28 vorzusehen. Mit dem Modulverbindungselement 27 können, wie erwähnt, in einer Ebene liegenden Oberrollenmodule 26, 26' und einer Ebene liegenden Unterrollenmodule 27, 27' verbunden werden. Bei einem Antrieb mit nur einem Motor 33 und nur einem Oberrollenmodul 26 und einem Unterrollenmodul 27 kann das Modulverbindungselement 37 auch diese Rollenmodule 26, 27 miteinander verbinden. Durch Einbringung von nicht dargestellten Abstandselementen zwischen den Oberrollenmodulen 26, 26' und Unterrollenmodulen 27, 27' kann der Abstand zwischen den Getriebeabgangswellen 15 für die Oberrollen zu den Getriebeabgangswellen 28 für die Unterrollen des Rollenumformwerkzeugs 30 variabel angepasst werden.

Jedes Profilieranlagenmodul 1 weist eine eigene nicht dargestellte Steuereinrichtung ein, mit der jedes Profilieranlagenmodul 1 selbstständig funktionsfähig ist. Diese Steuereinheit ist mit einer ebenfalls nicht dargestellten zentralen Steuereinheit für die gesamte Profilieranlage verbindbar, in welcher alle Profilieranlagenmodule 1 erfasst werden. Über die zentrale Steuereinheit sind die einzelnen Steuereinheiten der Profilieranlagenmodule an- oder abwählbar, so dass ohne weiteres in die gesamte Anlage ein oder mehrere Profilieranlagenmodule 1 eingefügt oder entfernt werden können.

## Patentansprüche

1. Profilieranlage zum Längsformen eines Metallbandes oder eines Ausgangsprofils in ein Profil oder Rohr, mit mehreren Profilieranlagenmodulen (1) mit je einem Modulgehäuse (2), das einen Arbeits-/Produktionsbereich (3), einen Antriebsbereich (5), einen Versorgungsbereich (6) und einen Staubereich (8) aufweist und die Bereiche zumindest in Modulquerrichtung räumlich getrennt sind und jedes Profilieranlagenmodul (1) seitlich in Modullängsrichtung mit weiteren gleichartig aufgebauten Profilieranlagenmodulen (1) kombinierbar ist, wobei die Profilieranlagenmodule (1) in dem Arbeits-/Produktionsbereich (3) je nach Verwendungszweck unterschiedliche oder gleiche Werkzeuge aufweisen und mindestens ein Profilieranlagenmodul (1) als Profiliermodul (32) in dem Arbeits-/Produktionsbereich (3) eine Mehrzahl von Rollenumformwerkzeugen (29) aufweist.

2. Profilieranlage nach Anspruch 1, **dadurch gekennzeichnet, dass** das Modulgehäuse (2) in einem unteren Abschnitt von einer Bedienerseite (19) aus gesehen einen hinten angeordneten Versorgungsbereich (6) und einen vorne angeordneten Staubereich (8) aufweist.

3. Profilieranlage nach Anspruch 1 oder Anspruch 2, **dadurch gekennzeichnet, dass** das Modulgehäuse (2) in einem oberen Abschnitt von einer Bedienerseite (19) aus gesehen einen hinten angeordneten Antriebsbereich (5) und vorne angeordnet einen Arbeits-/Produktionsbereich (3) aufweist.

4. Profilieranlage nach einem der vorangegangenen Ansprüche 1 bis 4, **dadurch gekennzeichnet, dass** das Profilieranlagenmodul (1) eine den Arbeits-/Produktionsbereich (3) umschließende Abdeckhaube (4) aufweist, die an einem den Antriebsbereich (5) umschließenden Antriebsgehäuse (14) angelenkt ist.

5. Profilieranlage nach einem der vorangegangenen Ansprüche 1 bis 4, **dadurch gekennzeichnet, dass** das Profiliermodul (32) mehrere gemeinsam angetriebene Oberrollen und mehrere gemeinsam angetriebene Unterrollen in einem Rollenumformwerkzeug (29) aufweist, die mittels mindestens einem zugeordneten Oberrollenmodul (26, 26') und Unterrollenmodul (27, 27') mit Getriebeabgangswellen (28) für die Oberrollen und Unterrollen des Rollenumformwerkzeugs (29), übereinander angeordnet, identisch aufgebaut und je nach gewünschtem Antrieb und Länge des Rollenmoduls (26, 26', 27,27') über auf Verbindungswellen (44) aufsteckbare Modulverbindungselemente (37) verbindbar sind.

6. Profilieranlage nach Anspruch 5, **dadurch gekennzeichnet, dass** das mindestens eine Oberrollenmodul (26, 26') und das mindestens eine Unterrollenmodul (27, 27') jeweils getrennt mittels eines Motors (33, 33') gesteuert antreibbar ist.

7. Profilieranlage nach einem der vorangegangenen Ansprüche, **dadurch gekennzeichnet, dass** ein Profilieranlagenmodul (1) in dem Arbeits-/Produktionsbereich mindestens ein Stanzwerkzeug (20) für ein Stanzmodul (24) aufweist.

8. Profilieranlage nach einem der vorangegangenen Ansprüche, **dadurch gekennzeichnet, dass** ein Profilieranlagenmodul (1) in dem Arbeits-/Produktionsbereich mindestens ein Trennwerkzeug (23) für ein Ablängmodul (25) aufweist.

9. Profilieranlage nach einem der vorangegangenen Ansprüche 7 und/oder 8, **dadurch gekennzeichnet, dass** das Stanzmodul (24) und/oder das Ablängmodul (25) zusätzlich für kontinuierliches Stanzen bzw. Trennen in dem Arbeits-/Produktionsbereich (3) eine Antriebseinheit (21) und einen Werkzeugschlitten (22) aufweist.

10. Profilieranlage nach einem der vorangegangenen Ansprüche, **dadurch gekennzeichnet, dass** ein Profilieranlagenmodul (1) in dem Arbeits-/Produktionsbereich mindestens eine Schweißeinrichtung für ein Schweißmodul (25) aufweist.

11. Profilieranlage nach einem der vorangegangenen Ansprüche, **gekennzeichnet durch** eine integrierte Steuereinrichtung in jedem Profilieranlagenmodul (1), die mit einer zentralen Steuereinrichtung, an der weitere Profilieranlagenmodule (1) anschließbar sind, verbindbar ist.

12. Profilieranlage nach Anspruch 11, **gekennzeichnet dadurch, dass** die zentrale Steuereinrichtung derart eingerichtet ist, um angeschlossene Steuereinrichtungen von Profilieranlagenmodulen (1), insbesondere Profiliermodule (32) und/oder Schweißmodule, zu aktivieren und in die gesamte Regelung und Steuerung der Profilieranlage zu integrieren.

## Claims

1. Profiling system for longitudinally shaping a metal strip or a starting profile into a profile or tube, comprising a plurality of profiling system modules (1) each having a module housing (2) which has a working/production region (3), a drive region (5), a supply region (6) and a storage region (8) and the regions are spatially separated at least in the module transverse direction and each profiling system module (1) can be combined laterally in the module longitudinal direction with other profiling system modules (1) of the same structure, wherein the profiling system modules (1) have different or identical tools in the working/production region (3), depending on the intended use, and at least one profiling system module (1), as a profiling module (32), has a plurality of roller shaping tools (29) in the working/production region (3).

2. Profiling system according to claim 1, **characterised in that** the module housing (2) has in a lower portion, viewed from an operator side (19), a supply region (6) arranged at the rear and a storage region (8) arranged at the front.

3. Profiling system according to either claim 1 or claim 2, **characterised in that** the module housing (2) has in an upper portion, viewed from an operator side (19), a drive region (5) arranged at the rear and a working/production region (3) arranged at the front.

4. Profiling system according to any of the preceding claims 1 to 4, **characterised in that** the profiling system module (1) has a covering hood (4) which encloses the working/production region (3) and which is articulated on a drive housing (14) which encloses the drive region (5).

5. Profiling system according to any of the preceding claims 1 to 4, **characterised in that** the profiling module (32) has a plurality of jointly driven upper rollers and a plurality of jointly driven lower rollers in a roller shaping tool (29), which rollers by means of at least one associated upper roller module (26, 26') and lower roller module (27, 27') having transmission output shafts (28) for the upper rollers and lower rollers of the roller forming tool (29), which roller modules are arranged above one another, have an identical structure and, depending on the desired drive and length of the roller module (26, 26', 27, 27'), can be connected via module connecting elements (37) which can be placed on connecting shafts (44).

6. Profiling system according to claim 5, **characterised in that** the at least one upper roller module (26, 26') and the at least one lower roller module (27, 27') can each be driven separately in a controlled manner by means of a motor (33, 33').

7. Profiling system according to any of the preceding claims, **characterised in that** a profiling system module (1) has at least one punching tool (20) for a punching module (24) in the working/production region.

8. Profiling system according to any of the preceding claims, **characterised in that** a profiling system module (1) has at least one cutting tool (23) for a trimming module (25) in the working/production region.

9. Profiling system according to any of the preceding claims 7 and/or 8, **characterised in that** the punching module (24) and/or the trimming module (25) additionally has a drive unit (21) and a tool carriage (22) for continuous punching or cutting in the working/production region (3).

10. Profiling system according to any of the preceding claims, **characterised in that** a profiling system module (1) has at least one welding device for a welding module (25) in the working/production region.

11. Profiling system according to any of the preceding claims, **characterised by** an integrated control device in each profiling system module (1), which can be connected to a central control device to which further profiling system modules (1) can be connected.

12. Profiling system according to claim 11, **characterised in that** the central control device is designed to activate connected control devices of profiling system modules (1), in particular profiling modules (32) and/or welding modules, and to integrate said control devices into the overall open-loop and closed-loop control of the profiling system.

## Revendications

1. Unité de profilage pour la mise en forme longitudinale d'une bande métallique ou d'un profilé initial en un profilé ou tube, munie de plusieurs modules d'unité de profilage (1) munis chacun d'un boîtier de module (2), qui comprend une zone de travail/production (3), une zone d'entraînement (5), une zone d'alimentation (6) et une zone de refoulement (8), et les zones sont séparées dans l'espace au moins dans la direction transversale de module et chaque module d'unité de profilage (1) peut être combiné latéralement dans la direction longitudinale de module avec des modules d'unité de profilage de structure similaire (1) supplémentaires, les modules d'unité de profilage (1) comprenant des outils différents ou identiques dans la zone de travail/production (3) en fonction de l'objectif de l'utilisation, et au moins un module d'unité de profilage (1) en tant que module de profilage (32) dans la zone de travail/production (3) comprenant une pluralité d'outils de mise en forme à rouleaux (29).

2. Unité de profilage selon la revendication 1, **caractérisée en ce que** le boîtier de module (2) comprend dans une section inférieure, tel que vu depuis le côté d'un utilisateur (19), une zone d'alimentation agencée derrière (6) et une zone de refoulement agencée devant (8).

3. Unité de profilage selon la revendication 1 ou la revendication 2, **caractérisée en ce que** le boîtier de module (2) comprend dans une section supérieure, tel que vu depuis le côté d'un utilisateur (19), une zone d'entraînement agencée derrière (5) et une zone de travail/production agencée devant (3).

4. Unité de profilage selon l'une quelconque des revendications 1 à 4 précédentes, **caractérisée en ce que** le module d'unité de profilage (1) comprend un capot de recouvrement (4) entourant la zone de travail/production (3), qui est détourné d'un boîtier d'entraînement (14) entourant la zone d'entraînement (5) .

5. Unité de profilage selon l'une quelconque des revendications 1 à 4 précédentes, **caractérisée en ce que** le module de profilage (32) comprend plusieurs rouleaux supérieurs entraînés ensemble et plusieurs rouleaux inférieurs entraînés ensemble dans un outil de mise en forme à rouleaux (29), qui sont entraînés au moyen d'au moins un module de rouleaux supérieurs (26, 26') et d'un module de rouleaux inférieurs (27, 27') associés, munis d'arbres de sortie de transmission (28) pour les rouleaux supérieurs et les rouleaux inférieurs de l'outil de mise en forme à rouleaux (29), qui sont agencés l'un sur l'autre, sont de structure identique et, en fonction de l'entraînement souhaité et de la longueur du module de rouleaux (26, 26', 27, 27'), peuvent être reliés par l'intermédiaire d'éléments de connexion de modules (37) emboîtables sur des arbres de connexion (44).

6. Unité de profilage selon la revendication 5, **caractérisée en ce que** l'au moins un module de rouleaux supérieurs (26, 26') et l'au moins un module de rouleaux inférieurs (27, 27') sont chacun entraînables séparément au moyen d'un moteur (33, 33').

7. Unité de profilage selon l'une quelconque des revendications précédentes, **caractérisée en ce qu'**un module d'unité de profilage (1) dans la zone de travail/production comprend au moins un outil de découpage (20) pour un module de découpage (24).

8. Unité de profilage selon l'une quelconque des revendications précédentes, **caractérisée en ce qu'**un module d'unité de profilage (1) dans la zone de travail/production comprend au moins un outil de séparation (23) pour un module de tronçonnage (25).

9. Unité de profilage selon l'une quelconque des revendications 7 et/ou 8 précédentes, **caractérisée en ce que** le module de découpage (24) et/ou le module de tronçonnage (25) comprennent en outre une unité d'entraînement (21) et un chariot à outil (22) pour une séparation ou un découpage continu dans la zone de travail/production (3).

10. Unité de profilage selon l'une quelconque des revendications précédentes, **caractérisée en ce qu'**un module d'unité de profilage (1) dans la zone de travail/production comprend au moins un dispositif de soudage pour un module de soudage (25).

11. Unité de profilage selon l'une quelconque des revendications précédentes, **caractérisée par** un dispositif de commande intégré dans chaque module d'unité de profilage (1), qui peut être connecté à un dispositif de commande central, auquel des modules d'unité de profilage supplémentaires (1) peuvent être raccordés.

12. Unité de profilage selon la revendication 11, **caractérisée en ce que** le dispositif de commande central est conçu pour activer des dispositifs de commande raccordés de modules d'unité de profilage (1), notamment de modules de profilage (32) et/ou de modules de soudage, et pour les intégrer dans la régulation et la commande globale de l'unité de profilage.
